# EUROPÄISCHE PATENTANMELDUNG

(11) **EP 1 243 785 A2**
(43) Veröffentlichungstag der Anmeldung: **25.09.2002**
(21) Anmeldenummer: 02004727.0
(22) Anmeldetag: 01.03.2002
(51) Int. Cl.: F02M 45/04, F02M 57/02, F02M 59/36

(54) **Kraftstoffeinspritzeinrichtung für Brennkraftmaschinen**

(30) Priorität: 21.03.2001 DE 10113654
(71) Anmelder: ROBERT BOSCH GMBH, 70442 Stuttgart (DE)
(72) Erfinder: Rodriguez-Amaya, Nestor, 70372 Stuttgart (DE); Potschin, Roger, 74336 Brackenheim (DE); Gruen, Juergen, Dr., 71254 Ditzingen (DE); Projahn, Ulrich, Dr., 71229 Leonberg (DE)

(57) **Zusammenfassung**

Die Kraftstoffeinspritzeinrichtung weist eine Kraftstoffpumpe (10) für jeden Zylinder der Brennkraftmaschine auf, die einen durch die Brennkraftmaschine in einer Hubbewegung angetriebenen Pumpenkolben (18) aufweist, der einen Pumpenarbeitsraum (22) begrenzt, welcher über eine Leitung (14) mit einem getrennt von der Kraftstoffpumpe (10) an der Brennkraftmaschine angeordneten Kraftstoffeinspritzventil (12) verbunden ist, das ein Einspritzventilglied (28) aufweist, durch das wenigstens eine Einspritzöffnung (32) gesteuert wird und das durch den im Pumpenarbeitsraum (22) erzeugten Druck gegen eine Schließkraft in Öffnungsrichtung (29) bewegbar ist, wobei ein erstes elektrisch angesteuertes Steuerventil (60) vorgesehen ist, durch das eine Verbindung (59) des Pumpenarbeitsraums (22) mit einem Entlastungsraum (24) gesteuert wird und das nahe der Kraftstoffpumpe (10) angeordnet ist. Ein zweites elektrisch angesteuertes Steuerventil (64) ist vorgesehen, das nahe dem Kraftstoffeinspritzventil (12) angeordnet ist und durch das der in einem Steuerdruckraum (52) des Kraftstoffeinspritzventils (12) herrschende Druck gesteuert wird, durch den das Einspritzventilglied (28) zumindest mittelbar in Schließrichtung beaufschlagt ist.

## Beschreibung

### Stand der Technik

Die Erfindung geht aus von einer Kraftstoffeinspritzeinrichtung für Brennkraftmaschinen nach der Gattung des Anspruchs 1.

Eine solche Kraftstoffeinspritzeinrichtung ist aus der Literatur bekannt, beispielsweise durch das Fachbuch Dieselmotor-Management, 2.Auflage, Verlag Vieweg, Seite 299. Diese Kraftstoffeinspritzeinrichtung weist für jeden Zylinder der Brennkraftmaschine jeweils eine Kraftstoffpumpe, ein Kraftstoffeinspritzventil und eine das Kraftstoffeinspritzventil mit der Kraftstoffpumpe verbindende Leitung auf. Die Kraftstoffpumpe weist einen in einer Hubbewegung angetriebenen Pumpenkolben auf, der einen Pumpenarbeitsraum begrenzt. Nahe der Kraftstoffpumpe ist ein Steuerventil angeordnet, durch das eine Verbindung des Pumpenarbeitsraums mit einem Entlastungsraum gesteuert wird. Das Kraftstoffeinspritzventil weist ein Einspritzventilglied auf, durch das wenigstens eine Einspritzöffnung gesteuert wird und das durch den von der Kraftstoffpumpe im Pumpenarbeitsraum erzeugten Druck gegen eine Schließkraft in Öffnungsrichtung bewegbar ist. Durch das Steuerventil kann der Zeitpunkt und die Dauer der Öffnung des Kraftstoffeinspritzventils gesteuert werden, wobei der Zeitpunkt der Öffnung dadurch bestimmt wird, daß durch das Steuerventil der Pumpenarbeitsraum vom Entlastungsraum getrennt wird und somit der von der Kraftstoffpumpe im Pumpenarbeitsraum erzeugte Hochdruck wirkt. Zum Schließen des Kraftstoffeinspritzventils wird durch das Steuerventil der Pumpenarbeitsraum der Kraftstoffpumpe mit dem Entlastungsraum verbunden, so daß im Pumpenarbeitsraum kein Hochdruck mehr wirkt und das Kraftstoffeinspritzventil durch die auf das Einspritzventilglied wirkende Schließkraft geschlossen wird. Das Steuerventil ist durch die Leitung getrennt und relativ weit vom Kraftstoffeinspritzventil entfernt angeordnet, so daß bei einem Öffnen der Verbindung des Pumpenarbeitsraums mit dem Entlastungsraum durch das Steuerventil der Druck am Kraftstoffeinspritzventil nur verzögert abfällt und das Kraftstoffeinspritzventil entsprechend erst mit Verzögerung schließt, so daß der Schließzeitpunkt und die Dauer der Öffnung des Kraftstoffeinspritzventils nur ungenau bestimmt werden kann. Ein kurzzeitiges Öffnen und Schließen des Kraftstoffeinspritzventils für eine zu einer Haupteinspritzung zeitlich versetzte Voreinspritzung und Nacheinspritzung ist somit nur schwer zu realisieren.

### Vorteile der Erfindung

Die erfindungsgemäße Kraftstoffeinspritzeinrichtung mit den Merkmalen gemäß Anspruch 1 hat demgegenüber den Vorteil, daß durch das zweite Steuerventil ein schnelles verzögerungsfreies Schließen des Kraftstoffeinspritzventils ermöglicht ist, wie es insbesondere zur Ermöglichung einer zu einer Haupteinspritzung zeitlich versetzten Voreinspritzung und Nacheinspritzung erforderlich ist. Zum Schließen des Kraftstoffeinspritzventils wird durch das zweite Steuerventil im Druckraum des Kraftstoffeinspritzventils ein hoher Druck eingestellt, durch den das Einspritzventilglied in Schließrichtung beaufschlagt wird.

In den abhängigen Ansprüchen sind vorteilhafte Ausgestaltungen und Weiterbildungen der erfindungsgemäßen Kraftstoffeinspritzeinrichtung angegeben.

### Zeichnung

Mehrere Ausführungsbeispiele der Erfindung sind in der Zeichnung dargestellt und in der nachfolgenden Beschreibung näher erläutert. Es zeigen Figur 1 eine Kraftstoffeinspritzeinrichtung für eine Brennkraftmaschine in schematischer Darstellung gemäß einem ersten Ausführungsbeispiel, Figur 2 einen Druckverlauf an Einspritzöffnungen eines Kraftstoffeinspritzventils der Kraftstoffeinspritzeinrichtung gemäß dem ersten Ausführungsbeispiel, Figur 3 die Kraftstoffeinspritzeinrichtung gemäß einem zweiten Ausführungsbeispiel, Figur 4 einen Druckverlauf an Einspritzöffnungen des Kraftstoffeinspritzventils der Kraftstoffeinspritzeinrichtung gemäß dem zweiten Ausführungsbeispiel, Figur 5 die Kraftstoffeinspritzeinrichtung gemäß einem dritten Ausführungsbeispiel und Figur 6 die Kraftstoffeinspritzeinrichtung gemäß einem vierten Ausführungsbeispiel.

### Beschreibung der Ausführungsbeispiele

In den Figuren 1, 3, 5 und 6 ist eine Kraftstoffeinspritzeinrichtung für eine Brennkraftmaschine eines Kraftfahrzeugs dargestellt. Die Kraftstoffeinspritzeinrichtung ist als sogenanntes Pumpe-Leitung-Düse-System ausgebildet und weist für jeden Zylinder der Brennkraftmaschine jeweils eine Kraftstoffpumpe 10, ein Kraftstoffeinspritzventil 12 und eine das Kraftstoffeinspritzventil 12 mit der Kraftstoffpumpe 10 verbindende Leitung 14 auf. Die Kraftstoffpumpe 10 weist einen in einem Zylinder 16 dicht geführten Pumpenkolben 18 auf, der durch einen Nocken 20 einer Nockenwelle der Brennkraftmaschine in einer Hubbewegung angetrieben wird. Der Pumpenkolben 18 begrenzt im Zylinder 16 einen Pumpenarbeitsraum 22, in dem durch den Pumpenkolben 18 Kraftstoff unter Hochdruck verdichtet wird. Dem Pumpenarbeitsraum 22 wird Kraftstoff aus einem Kraftstoffvorratsbehälter 24 zugeführt, beispielsweise mittels einer nicht dargestellten Niederdruckpumpe.

Das Kraftstoffeinspritzventil 12 ist getrennt von der Kraftstoffpumpe 10 angeordnet und über die Leitung 14 mit dem Pumpenarbeitsraum 22 verbunden. Das Kraftstoffeinspritzventil 12 weist einen Ventilkörper 26 auf, der mehrteilig ausgebildet sein kann, in dem ein kolbenförmiges Einspritzventilglied 28 in einer Bohrung 30 längsverschiebbar geführt ist. Der Ventilkörper 26 weist an seinem dem Brennraum des Zylinders der Brennkraftmaschine zugewandten Endbereich wenigstens eine, vorzugsweise mehrere Einspritzöffnungen 32 auf. Das Einspritzventilglied 28 weist an seinem dem Brennraum zugewandten Endbereich eine beispielsweise etwa kegelförmige Dichtfläche 34 auf, die mit einem im Ventilkörper 26 ausgebildeten Ventilsitz 36 zusammenwirkt, von dem oder nach dem die Einspritzöffnungen 32 abführen. Im Ventilkörper 26 ist zwischen dem Einspritzventilglied 28 und der Bohrung 30 zum Ventilsitz 36 hin ein Ringraum 38 vorhanden, der durch eine radiale Erweiterung der Bohrung 30 in einen das Einspritzventilglied 28 umgebenden Druckraum 40 übergeht. Das Einspritzventilglied 28 weist im Bereich des Druckraums 40 eine Druckschulter 42 auf. Am dem Brennraum abgewandten Ende des Einspritzventilglieds 28 greift eine vorgespannte Schließfeder 44 an, durch die das Einspritzventilglied 28 zum Ventilsitz 36 hin gedrückt wird. Die Schließfeder 44 ist in einem Federraum 46 des Ventilkörpers 26 angeordnet, der sich an die Bohrung 30 anschließt. An den Federraum 46 schließt sich an dessen der Bohrung 30 abgewandtem Ende im Ventilkörper 26 eine weitere Bohrung 48 an, in der ein Kolben 50 dicht geführt ist, der mit dem Einspritzventilglied 28 verbunden ist. Der Kolben 50 begrenzt mit seiner dem Federraum 46 abgewandten Stirnfläche einen Steuerdruckraum 52 im Ventilkörper 26. Im Ventilkörper 26 ist ein Kanal 54 ausgebildet, in den die Leitung 14 zur Kraftstoffpumpe 10 mündet, der in den Druckraum 40 mündet und von dem eine Verbindung 56 zum Steuerdruckraum 52 abzweigt.

Die Kraftstoffeinspritzeinrichtung weist ein nahe der Kraftstoffpumpe 10 angeordnetes erstes Steuerventil 60 auf, das beispielsweise in die Kraftstoffpumpe 10 integriert sein kann. Durch das erste Steuerventil 60 wird eine Verbindung 59 des Pumpenarbeitsraums 22 mit einem Entlastungsraum gesteuert, wobei der Entlastungsraum beispielsweise der Kraftstoffvorratsbehälter 24 ist oder ein anderer Bereich, in dem ein geringer Druck herrscht. Das erste Steuerventil 60 ist elektrisch steuerbar und weist einen Aktor 61 auf, der ein Elektromagnet oder ein Piezoaktor sein kann, der elektrisch angesteuert wird und durch den ein Ventilglied des Steuerventils 60 bewegbar ist. Das erste Steuerventil 60 kann druckausgeglichen oder nicht druckausgeglichen ausgebildet sein.

Bei einem in Figur 1 dargestellten ersten Ausführungsbeispiel der Kraftstoffeinspritzeinrichtung ist das erste Steuerventil 60 als ein 2/2-Ventil ausgebildet. In einer ersten Schaltstellung des Steuerventils 60 wird durch dieses die Verbindung 59 des Pumpenarbeitsraums 22 der Kraftstoffpumpe 10 mit dem Entlastungsraum 24 geöffnet, so daß sich im Pumpenarbeitsraum 22 kein Hochdruck aufbauen kann. In einer zweiten Schaltstellung wird durch das Steuerventil 60 die Verbindung 59 des Pumpenarbeitsraums 22 mit dem Entlastungsraum 24 getrennt, so daß sich im Pumpenarbeitsraum 22 beim Förderhub des Pumpenkolbens 18 Hochdruck aufbauen kann. Die Kraftstoffeinspritzeinrichtung weist außerdem ein nahe dem Kraftstoffeinspritzventil 12 angeordnetes zweites Steuerventil 64 auf, durch das eine Verbindung 63 des Steuerdruckraums 52 des Kraftstoffeinspritzventils 12 mit einem Entlastungsraum gesteuert wird, wobei der Entlastungsraum der Kraftstoffvorratsbehälter 24 ist oder ein anderer Bereich, in dem ein geringer Druck herrscht. Das zweite Steuerventil 64 ist elektrisch steuerbar und weist einen Aktor 65 auf, der ein Elektromagnet oder ein Piezoaktor sein kann, der elektrisch angesteuert wird und durch den ein Ventilglied des Steuerventils 64 bewegbar ist. Das zweite Steuerventil 64 ist als 2/2-Ventil ausgebildet, wobei in einer ersten Schaltstellung durch das Steuerventil 64 die Verbindung 63 des Steuerdruckraums 52 mit dem Entlastungsraum 24 geöffnet ist und in einer zweiten Schaltstellung die Verbindung 63 des Steuerdruckraums 52 mit dem Entlastungsraum 24 getrennt ist. Das zweite Steuerventil 64 ist vorzugsweise druckausgeglichen ausgebildet. In der Verbindung 56 des Steuerdruckraums 52 mit dem Kanal 54 ist eine Drosselstelle 57 angeordnet. In der Verbindung 63 des Steuerdruckraums 52 mit dem Entlastungsraum 24 ist ebenfalls eine Drosselstelle 58 angeordnet. Das erste Steuerventil 60 befindet sich in nicht angesteuertem, das heißt stromlosem Zustand, in seiner Schaltstellung, in der die Verbindung 59 des Pumpenarbeitsraums 22 mit dem Entlastungsraum 24 geöffnet ist. Das zweite Steuerventil 64 befindet sich in nicht angesteuertem, das heißt stromlosem Zustand, in seiner Schaltstellung, in der die Verbindung 63 des Steuerdruckraums 52 mit dem Entlastungsraum 24 geöffnet ist.

Nachfolgend wird die Funktion der Kraftstoffeinspritzeinrichtung gemäß dem ersten Ausführungsbeispiel erläutert. Die Steuerventile 60,64 werden durch eine elektrische Steuereinrichtung 68 angesteuert. Beim Saughub des Pumpenkolbens 18 ist das erste Steuerventil 60 geöffnet, so daß der Pumpenarbeitsraum 22 mit dem Entlastungsraum 24 verbunden ist. Wenn die Einspritzung beginnen soll, so wird das erste Steuerventil 60 durch entsprechende Ansteuerung durch die Steuereinrichtung 68 geschlossen, so daß der Pumpenarbeitsraum 22 vom Entlastungsraum 24 getrennt ist und sich in diesem Hochdruck aufbaut. Der im Pumpenarbeitsraum 22 herrschende Druck wirkt über die Leitung 14 und den Kanal 54 im Ventilkörper 26 auch im Druckraum 40. Das zweite Steuerventil 64 wird durch die Steuereinrichtung 68 geöffnet gehalten, so daß sich im Steuerdruckraum 52 kein Hochdruck aufbauen kann, sondern dieser zum Entlastungsraum 24 hin abgebaut wird. Durch die Drosselstellen 57,58 wird erreicht, daß aus dem Kanal 54 nur eine geringe Krafstoffmenge in den Entlastungsraum 24 abfließen kann. Durch den im Druckraum 40 auf die Druckschulter 42 des Einspritzventilglieds 28 wirkenden Hochdruck wird das Einspritzventilglied 28 gegen die Kraft der Schließfeder 44 in Öffnungsrichtung 29 bewegt, so daß dieses die Einspritzöffnungen 32 freigibt und Kraftstoff in den Brennraum des Zylinders eingespritzt wird.

Nachfolgend wird das erste Steuerventil 60 durch die Steuereinrichtung 68 wieder geschlossen, so daß aus dem Pumpenarbeitsraum 22 Kraftstoff in den Entlastungsraum 24 abfließen kann und der Hochdruck abgebaut wird. Entsprechend sinkt auch der Druck im Druckraum 40 des Kraftstoffeinspritzventils 12, so daß das Einspritzventilglied 28 durch die Kraft der Schließfeder 44 mit seiner Dichtfläche 34 in Anlage an den Ventilsitz 36 bewegt wird und die Einspritzöffnungen 32 verschließt, so daß die Einspritzung unterbrochen wird. Bedingt durch das Profil des Nockens 20, der die Hubbewegung des Pumpenkolbens 18 bewirkt, baut sich während der ersten Einspritzphase, die eine Voreinspritzung ist, nur ein relativ geringer Druck im Pumpenarbeitsraum 22 und damit im Druckraum 40 des Kraftstoffeinspritzventils 12 auf, so daß die Voreinspritzung mit einem entsprechend geringen Druck und mit einer geringen Menge erfolgt. In Figur 2 ist der Verlauf des Drucks p an den Einspritzöffnungen 32 des Kraftstoffeinspritzventils 12 über der Zeit t während eines vollständigen Einspritzzyklus dargestellt. Die Phase I stellt dabei die Voreinspritzung dar.

Nachfolgend wird das erste Steuerventil 60 durch die Steuereinrichtung 68 wieder geschlossen, so daß sich im Pumpenarbeitsraum 22 und im Druckraum 40 des Kraftstoffeinspritzventils 12 entsprechend dem Profil des Nockens 20 Hochdruck aufbaut. Durch den Hochdruck wird das Kraftstoffeinspritzventil 12 wieder geöffnet und es erfolgt eine Kraftstoffeinspritzung mit einer Haupteinspritzung mit höherem Einspritzdruck und größerer Einspritzmenge durch die Einspritzöffnungen 32 in den Brennraum des Zylinders als bei der vorhergehenden Voreinspritzung. Der Verlauf des Drucks an den Einspritzöffnungen 32 während der Haupteinspritzung ist mit der Phase II in Figur 2 dargestellt.

Das zweite Steuerventil 64 kann während der Voreinspritzung und während der Haupteinspritzung geöffnet bleiben, so daß der Steuerdruckraum 52 mit dem Entlastungsraum 24 verbunden ist. Es kann auch vorgesehen sein, daß das zweite Steuerventil 64 nach der Voreinspritzung geschlossen wird, so daß aus dem Steuerdruckraum 52 kein Kraftstoff mehr in den Entlastungsraum 24 abfließen kann und sich im Steuerdruckraum 52 derselbe Druck wie im Pumpenarbeitsraum 22 und im Druckraum 40 aufbaut. Wird für die Haupteinspritzung des erste Steuerventil 60 wieder geschlossen, so kann das zweite Steuerventil 64 noch geschlossen gehalten werden, so daß sich im Steuerdruckraum 52 derselbe Hochdruck wie im Pumpenarbeitsraum 22 und im Druckraum 40 aufbaut. Durch den Hochdruck im Steuerdruckraum 52 wird auf den Kolben 50 und damit das Einspritzventilglied 28 zusätzlich zu der Kraft der Schließfeder 44 eine in Schließrichtung, das heißt entgegen der Öffnungsrichtung 29, auf das Einspritzventilglied 28 wirkende Kraft erzeugt, so daß das Einspritzventilglied 28 mit seiner Dichtfläche 34 in Anlage am Ventilsitz 36 gehalten wird und die Einspritzöffnungen 32 verschließt, so daß keine Einspritzung erfolgt. Der Druck im Pumpenarbeitsraum 22 und im Druckraum 40 baut sich entsprechend dem Profil des Nockens 20 auf. Erst wenn das zweite Steuerventil 64 geöffnet wird und somit der Hochdruck im Steuerdruckraum 52 in den Entlastungsraum 24 abgebaut wird kann das Kraftstoffeinspritzventil 12 öffnen, indem das Einspritzventilglied 28 durch den im Druckraum 40 herrschenden Hochdruck gegen die Kraft der Schließfeder 44 in Öffnungsrichtung 29 bewegt wird. Durch die verzögerte Öffnung des zweiten Steuerventils 64 kann somit der Öffnungsdruck des Kraftstoffeinspritzventils 12 erhöht werden, wie dies in Figur 2 mit gstricheltem Verlauf für die Haupteinspritzphase II dargestellt ist.

Zur Beendigung der Haupteinspritzung wird das zweite Steuerventil 64 geschlossen, so daß der Steuerdruckraum 52 vom Entlastungsraum 24 getrennt ist und sich in diesem der Hochdruck des Pumpenarbeitsraums 22 aufbaut. Durch den hohen Druck im Steuerdruckraum 52 wird das Kraftstoffeinspritzventil 12 geschlossen und die Kraftstoffeinspritzung unterbrochen. Das erste Steuerventil 60 kann dabei geschlossen bleiben oder geöffnet werden. Für eine Nacheinspritzung von Kraftstoff wird das zweite Steuerventil 64 wieder geöffnet, so daß der Steuerdruckraum 52 entlastet wird und das Kraftstoffeinspritzventil 12 durch den im Pumpenarbeitsraum 22 und im Druckraum 40 noch herrschenden Hochdruck wieder öffnet. Die Nacheinspritzung ist in Figur 2 als Einspritzphase III dargestellt. Die Nacheinspritzung erfolgt mit hohem Druck, der durch das entsprechende Profil des Nockens 20 erzeugt wird. Das erste Steuerventil 60 ist während der Nacheinspritzung geschlossen. Zur Beendigung der Kraftstoffeinspritzung wird das erste Steuerventil 60 geöffnet, so daß der Pumpenarbeitsraum 22 entlastet wird und das Kraftstoffeinspritzventil 12 durch die Kraft der Schließfeder 44 schließt. Das zweite Steuerventil 64 kann sich dabei in seiner geschlossenen oder geöffneten Stellung befinden.

In Figur 3 ist die Kraftstoffeinspritzeinrichtung gemäß einem zweiten Ausführungsbeispiel dargestellt, bei dem der Aufbau im wesentlichen gleich ist wie beim ersten Ausführungsbeispiel und lediglich das erste Steuerventil 160 modifiziert ist. Das erste Steuerventil 160 weist einen elektrisch ansteuerbaren Aktor 161 in Form eines Elektromagneten oder eines Piezoaktors auf, durch den ein Ventilglied des Steuerventils 160 bewegbar ist. Das Steuerventil 160 ist als 2/3-Ventil ausgebildet und kann somit drei Schaltstellungen einnehmen. In einer ersten Schaltstellung ist durch das Steuerventil 160 die Verbindung 59 des Pumpenarbeitsraums 22 mit dem Entlastungsraum 24 voll geöffnet. In einer zweiten Schaltstellung ist durch das Steuerventil 160 die Verbindung 59 des Pumpenarbeitsraums 22 mit dem Entlastungsraum 24 über einen gedrosselten Durchgang geöffnet und in einer dritten Schaltstellung ist die Verbindung 59 des Pumpenarbeitsraums 22 mit dem Entlastungsraum 24 durch das Steuerventil 160 getrennt. Die zweite Schaltstellung des Steuerventils 160 kann dadurch erreicht werden, daß dessen Ventilglied mittels des Aktors 161 nur einen Teilhub ausführt und dabei nur einen geringeren Durchflußquerschnitt öffnet als in der ersten Schaltstellung. Die Ansteuerung des ersten Steuerventils 160 durch die Steuereinrichtung 68 ist prinzipiell gleich wie vorstehend beim ersten Ausführungsbeispiel beschrieben, wobei das Steuerventil 160 zu Beginn der Haupteinspritzung in seine zweite Schaltstellung gebracht wird, in der der Pumpenarbeitsraum 22 eine gedrosselte Verbindung mit dem Entlastungsraum 24 aufweist. Durch diese gedrosselte Verbindung wird erreicht, daß ein Teil des vom Pumpenkolben 18 geförderten Kraftstoffs in den Entlastungsraum 24 abfließt und hierdurch der Druck im Pumpenarbeitsraum 22 nur eine geringere Höhe erreicht als bei ganz geschlossenem Steuerventil 160. Hierdurch wird erreicht, daß die Kraftstoffeinspritzung zu Beginn der Haupteinspritzung nur mit einem relativ geringen Druck erfolgt, wie dies in Figur 4, in der wiederum der Verlauf des Drucks an den Einspritzöffnungen 32 des Kraftstoffeinspritzventils 12 dargestellt ist, verdeutlicht ist. Zu einem bestimmten Zeitpunkt wird das erste Steuerventil 160 durch die Steuereinrichtung 68 in seine dritte Schaltstellung gebracht, in der der Pumpenarbeitsraum 22 vom Entlastungsraum 24 getrennt ist und sich im Pumpenarbeitsraum 22 und somit an den Einspritzöffnungen 32 des Kraftstoffeinspritzventils 12 der volle Hochdruck entsprechend dem Profil des Nockens 20 einstellt. Der Zeitpunkt des vollen Druckanstiegs im Pumpenarbeitsraum 22 wird durch den Zeitpunkt des Schließens des ersten Steuerventils 160 bestimmt.

Die übrige Ansteuerung des ersten Steuerventils 160 und des zweiten Steuerventils 64 durch die Steuereinrichtung 68 ist gleich wie beim ersten Ausführungsbeispiel beschrieben, so daß sich der Druckverlauf an den Einspritzöffnungen 32 gemäß Figur 4 ergibt mit der Voreinspritzphase I, der Haupteinspritzphase II mit gestuftem Druckaufbau und der Nacheinspritzphase III. Durch ein verzögertes Öffnen des zweiten Steuerventils 64 kann wiederum der Öffnungsdruck des Kraftstoffeinspritzventils 12 erhöht werden, wie dies in Figur 4 mit gstricheltem Verlauf für die Haupteinspritzphase II dargestellt ist.

In Figur 5 ist die Kraftstoffeinspritzeinrichtung gemäß einem dritten Ausführungsbeispiel dargestellt, bei dem der grundsätzliche Aufbau wie beim ersten oder zweiten Ausführungsbeispiel ist und lediglich das zweite Steuerventil 164 modifiziert ist. Das zweite Steuerventil 164 ist als 2/2-Ventil ausgebildet, wobei dieses sich jedoch abweichend zum ersten und zweiten Ausführungsbeispiel in nicht angesteuertem, das heißt stromlosem Zustand seines Aktors 165, in seiner Schaltstellung befindet, in der die Verbindung 63 des Steuerdruckraums 52 mit dem Entlastungsraum 24 getrennt ist. Dies ist aus Sicherheitsgründen vorteilhaft, um bei einer Unterbrechung der elektrischen Verbindung zwischen dem zweiten Steuerventil 164 und der Steuereinrichtung 68 sicherzustellen, daß das Kraftstoffeinspritzventil 12 infolge des sich im Steuerdruckraum 52 aufbauenden Hochdrucks nicht öffnen kann.

In Figur 6 ist die Kraftstoffeinspritzeinrichtung gemäß einem vierten Ausführungsbeispiel dargestellt, bei dem der grundsätzliche Aufbau wiederum gleich ist wie bei den vorstehend erläuterten Ausführungsbeispielen und lediglich die Anordnung des zweiten Steuerventils 264 modifiziert ist. Das zweite Steuerventil 264 ist in der Verbindung 56 des Steuerdruckraums 52 mit dem Kanal 54 angeordnet und als 2/2-Ventil ausgebildet. In der Verbindung 63 des Steuerdruckraums 52 mit dem Entlastungsraum 24 ist eine Drosselstelle 58 angeordnet. Durch das zweite Steuerventil 264 wird die Verbindung 56 des Steuerdruckraums 52 mit dem Kanal 54 und damit mit dem Pumpenarbeitsraum 22 der Kraftstoffpumpe 10 gesteuert. Das erste Steuerventil 160 kann ein 2/2-Ventil oder wie in Figur 6 dargestellt ein 2/3-Ventil sein.

Nachfolgend wird die Funktion der Kraftstoffeinspritzeinrichtung gemäß dem vierten Ausführungsbeispiel zur Erzielung eines Druckverlaufs wie er in Figur 4 dargestellt ist erläutert. Für eine Voreinspritzung gemäß der Phase I des Druckverlaufs in Figur 4 wird das erste Steuerventil 160 durch die Steuereinrichtung 68 geschlossen, so daß der Pumpenarbeitsraum 22 vom Entlastungsraum 24 getrennt ist und sich im Pumpenarbeitsraum 22 Hochdruck aufbaut. Das zweite Steuerventil 264 wird ebenfalls geschlossen, so daß der Steuerdruckraum 52 vom Kanal 54 und damit vom Pumpenarbeitsraum 22 getrennt ist und über die Verbindung 63 zum Entlastungsraum 24 hin entlastet ist. Infolge des im Druckraum 40 des Kraftstoffeinspritzventils 12 wirkenden Hochdrucks öffnet das Kraftstoffeinspritzventil 12, indem dessen Einspritzventilglied 28 gegen die Kraft der Schließfeder 44 in Öffnungsrichtung 29 bewegt wird. Für die Beendigung der Voreinspritzung wird das erste Steuerventil 160 geöffnet, so daß der Pumpenarbeitsraum 22 mit dem Entlastungsraum 24 verbunden ist, wodurch der Druck im Pumpenarbeitsraum 22 und im Druckraum 40 derart abfällt, daß das Kraftstoffeinspritzventil 12 infolge der Kraft der Schließfeder 44, die die auf das Einspritzventilglied 28 wirkende Druckkraft übersteigt, schließt. Zusätzlich kann auch das zweite Steuerventil 264 geöffnet werden, so daß der Steuerdruckraum 52 mit dem Kanal 54 und damit dem Pumpenarbeitsraum 22 verbunden ist.

Für die Haupteinspritzung gemäß der Phase II des Druckverlaufs in Figur 4 wird das erste Steuerventil 160 durch die Steuereinrichtung 68 in seine zweite Schaltstellung gebracht, in der der Pumpenarbeitsraum 22 die gedrosselte Verbindung mit dem Entlastungsraum 24 aufweist, so daß sich im Pumpenarbeitsraum 22 nur ein reduzierter Druck aufbauen kann. Das zweite Steuerventil 264 ist geschlossen, so daß der Steuerdruckraum 52 zum Entlastungsraum 24 hin entlastet ist. Das Kraftstoffeinspritzventil 12 öffnet durch den im Druckraum 40 herrschenden Druck und es erfolgt eine Kraftstoffeinspritzung mit geringem Druck. Nachfolgend wird das erste Steuerventil 160 durch die Steuereinrichtung 68 in seine geschlossene Schaltstellung gebracht, so daß sich im Pumpenarbeitsraum 22 der volle Hochdruck entsprechend dem Profil des Nockens 20 aufbaut. Hierbei erfolgt eine Kraftstoffeinspritzung durch das Kraftstoffeinspritzventil 12 mit hohem Druck.

Zur Beendigung der Haupteinspritzung wird durch die Steuereinrichtung 68 das zweite Steuerventil 264 geöffnet, so daß der Hochdruck des Pumpenarbeitsraums 22 im Steuerdruckraum 52 wirkt, der die Kraft der Schließfeder 44 über den Kolben 50 unterstützt, so daß das Einspritzventilglied 28 in Schließrichtung bewegt wird und das Kraftstoffeinspritzventil 12 schließt. Für eine Nacheinspritzung gemäß der Phase III in Figur 4 wird das zweite Steuerventil 264 durch die Steuereinrichtung 68 wieder geschlossen, so daß der Steuerdruckraum 52 zum Entlastungsraum 24 hin entlastet ist und das Einspritzventilglied 28 bedingt durch den im Druckraum 40 herrschenden Hochdruck in Öffnungsrichtung 29 bewegt wird und das Kraftstoffeinspritzventil 12 öffnet. Die Nacheinspritzung erfolgt mit hohem Druck und wird dadurch beendet, daß das erste Steuerventil 160 durch die Steuereinrichtung 68 geöffnet wird, so daß sich der Druck im Pumpenarbeitsraum 22 in den Entlastungsraum 24 abbaut. Zusätzlich kann durch die Steuereinrichtung 68 auch das zweite Steuerventil 264 geöffnet werden, so daß das Schließen des Kraftstoffeinspritzventils 12 unterstützt wird.

## Patentansprüche

1. Kraftstoffeinspritzeinrichtung für Brennkraftmaschinen mit einer Kraftstoffpumpe (10) für jeden Zylinder der Brennkraftmaschine, die einen durch die Brennkraftmaschine in einer Hubbewegung angetriebenen Pumpenkolben (18) aufweist, der einen Pumpenarbeitsraum (22) begrenzt, welcher über eine Leitung (14) mit einem getrennt von der Kraftstoffpumpe (10) an der Brennkraftmaschine angeordneten Kraftstoffeinspritzventil (12) verbunden ist, das ein Einspritzventilglied (28) aufweist, durch das wenigstens eine Einspritzöffnung (32) gesteuert wird und das durch den im Pumpenarbeitsraum (22) erzeugten Druck gegen eine Schließkraft in Öffnungsrichtung (29) bewegbar ist, wobei wenigstens ein erstes elektrisch angesteuertes Steuerventil (60;160) vorgesehen ist, durch das eine Verbindung (59) des Pumpenarbeitsraums (22) mit einem Entlastungsraum (24) gesteuert wird, **dadurch gekennzeichnet, daß** das erste Steuerventil (60;160) nahe der Kraftstoffpumpe (10) angeordnet ist und daß ein zweites elektrisch angesteuertes Steuerventil (64;164;264) vorgesehen ist, das nahe dem Kraftstoffeinspritzventil (12) angeordnet ist und durch das der in einem Steuerdruckraum (52) des Kraftstoffeinspritzventils (12) herrschende Druck gesteuert wird, durch den das Einspritzventilglied (28) zumindest mittelbar in Schließrichtung beaufschlagt ist.

2. Kraftstoffeinspritzeinrichtung nach Anspruch 1, **dadurch gekennzeichnet, daß** durch das zweite Steuerventil (264) eine Verbindung (56) des Steuerdruckraums (52) mit dem Pumpenarbeitsraum (22) gesteuert wird.

3. Kraftstoffeinspritzeinrichtung nach Anspruch 2, **dadurch gekennzeichnet, daß** der Steuerdruckraum (52) eine ständig geöffnete Verbindung (63) mit einem Entlastungsraum (24) aufweist, wobei in der Verbindung (63) wenigstens eine Drosselstelle (58) vorgesehen ist.

4. Kraftstoffeinspritzeinrichtung nach Anspruch 1, **dadurch gekennzeichnet, daß** durch das zweite Steuerventil (64;164) eine Verbindung (63) des Steuerdruckraums (52) mit einem Entlastungsraum (24) gesteuert wird und daß der Steuerdruckraum (52) eine ständig geöffnete Verbindung (56) mit dem Pumpenarbeitsraum (22) aufweist, in der wenigstens eine Drosselstelle (57) vorgesehen ist.

5. Kraftstoffeinspritzeinrichtung nach Anspruch 4, **dadurch gekennzeichnet, daß** in der durch das zweite Steuerventil (64;164) gesteuerten Verbindung (63) des Steuerdruckraums (52) mit dem Entlastungsraum (24) wenigstens eine Drosselstelle (58) vorgesehen ist.

6. Kraftstoffeinspritzeinrichtung nach Anspruch 4 oder 5, **dadurch gekennzeichnet, daß** sich das zweite Steuerventil (164) in nicht angesteuertem, stromlosem Zustand in einer Schaltstellung befindet, in der der Steuerdruckraum (52) vom Entlastungsraum (24) getrennt ist.

7. Kraftstoffeinspritzeinrichtung nach einem der Ansprüche 1 bis 6, **dadurch gekennzeichnet, daß** das erste Steuerventil (160) drei Schaltstellungen einnehmen kann, wobei in einer ersten Schaltstellung der Pumpenarbeitsraum (22) vom Entlastungsraum (24) getrennt ist, in einer zweiten Schaltstellung der Pumpenarbeitsraum (22) eine gedrosselte Verbindung mit dem Entlastungsraum (24) aufweist und in einer dritten Schaltstellung der Pumpenarbeitsraum (22) eine weniger stark gedrosselte oder ungedrosselte Verbindung mit dem Entlastungsraum (24) aufweist.
